# EUROPÄISCHE PATENTSCHRIFT

(11) **EP 0 899 370 B1**
(45) Veröffentlichungstag und Bekanntmachung des Hinweises auf die Patenterteilung: **24.09.2003**
(21) Anmeldenummer: 98110606.5
(22) Anmeldetag: 10.06.1998
(51) Int. Cl.: D04H 1/70, D06C 15/02, B65H 20/10, B30B 5/04, D04H 1/44

(54) **Vlieskalander**
Calender rolls for fleece
Rouleaux de calendrage pour feutre

(30) Priorität: 28.08.1997 DE 19737514
(43) Veröffentlichungstag der Anmeldung: 03.03.1999
(73) Patentinhaber: Spinnbau GmbH, D-28777 Bremen (DE)
(72) Erfinder: Bernhardt, Siegfried, 28777 Bremen (DE); Naumann-Burghardt, Heinz-Werner, 27804 Berne (DE)
(74) Vertreter: Dallmeyer, Georg, Dipl.-Ing.

(56) Entgegenhaltungen:
- EP-A- 0 733 729
- DE-A- 3 414 381
- DE-U- 9 408 597
- US-A- 4 809 404

## Beschreibung

Die Erfindung betrifft einen Vlieskalander nach dem Oberbegriff des Anspruchs 1.

Ein derartiger Vlieskalander ist aus der EP-A-0733729 bekannt. Mit derartigen Anlagen werden Vliesbahnen mit hoher Produktionsleistung hergestellt. Bei hohen Produktionsgeschwindigkeiten besteht insbesondere bei Leichtvliesen das Problem, daß die Vliesbahn aufgrund der hohen Geschwindigkeiten in ihrer Struktur verändert wird, so daß die Gleichmäßigkeit des Vlieses beeinträchtigt wird. Bei Anlagen mit Produktionsgeschwindigkeiten von 150 m/min und mehr ist der Einlauf der Vliesbahn in den Walzenspalt problematisch, weil die Struktur der Vliesbahn allein aufgrund der entstehenden Luftströmungen und der aus der Vliesbahn zu verdrängenden Luft verändert oder zerstört werden kann. Dieses geschieht in der Regel durch Erhöhung der Geschwindigkeit der nachfolgenden Einrichtung und somit durch Verzug.

Der Erfindung liegt daher die Aufgabe zugrunde, einen Vlieskalander zu schaffen, der bei erheblich gesteigerten Produktionsgeschwindigkeiten die Aufrechterhaltung einer hohen Vliesgleichmäßigkeit gewährleistet.

Zur Lösung dieser Aufgabe dienen die Merkmale des Anspruchs 1.

Erfindungsgemäß ist vorgesehen, daß das Transportband luftdurchlässig ist und im Bereich der Kalanderwalzen über Umlenkwalzen mindestens zweifach derart umgelenkt ist, daß die Vliesbahn in dem Transportbandabschnitt zwischen zwei Umlenkwalzen an eine der Kalanderwalzen tangential herangeführt ist. Die Erfindung ermöglicht es in vorteilhafter Weise, die Vliesbahn bereits vor dem Walzenspalt an eine der beiden Kalanderwalzen zu übergeben, so daß die Vliesbahn permanent gestützt in den Walzenspalt einlaufen kann. Durch die ständige Führung der Vliesbahn liegt diese zu keinem Zeitpunkt in dem Bereich zwischen Transportband und Walzenspalt frei. Die mit der Vliesbahn mitgeführte und in ihr enthaltene Luft wird nicht plötzlich im Walzenspalt herausgequetscht, sondern kann über einen längeren Streckenabschnitt kontinuierlich herausgedrückt werden.

Die Vliesgeschwindigkeit entspricht der Einlaufgeschwindigkeit in den Kalander, wodurch ein verzugsfreier Übergang von dem Transportband in den Vlieskalander erreicht werden kann.

Der sich tangential an die eine Kalanderwalze annähernde Transportbandabschnitt ist vorzugsweise besaugt, so daß einerseits die Vliesbahn vor der Übergabe an die Kalanderwalze fest auf dem Transportband gehalten wird und gleichzeitig überschüssige Luft aus der Vliesbahn entfernt wird.

Zusätzlich kann vorgesehen sein, daß vor jeder Umlenkwalze ein Transportbandabschnitt besaugt ist. Auf diese Weise ist die Haftung der Vliesbahn auf dem Transportband an den Umlenkstellen erhöht, um bei hohen Produktionsgeschwindigkeiten Fliehkräften entgegenzuwirken. Dadurch wird die Führung der Vliesbahn verbessert und gleichzeitig kann über einen verlängerten Streckenabschnitt des Transportbandes Luft aus der Vliesbahn entfernt werden.

Bei einem alternativen Ausführungsbeispiel kann vorgesehen sein, daß der Tranportbandabschnitt zwischen den Umlenkwalzen in Anpassung an die Kontur der Kalanderwalze ganz oder teilweise gekrümmt verläuft. In diesem Fall wird die Vliesbahn an die Kalanderwalze unter einem vorgegebenen Anpreßdruck übergeben.

Vorzugsweise ist vorgesehen, daß die Kalanderwalze, an die die Vliesbahn tangential herangeführt ist, einen größeren Durchmesser aufweist als die ihr gegenüberliegende Kalanderwalze. Die Verwendung einer großen Kalanderwalze ist behilflich, die Umlenkwinkel für die Vliesbahn gering zu halten.

Eine Weiterbildung der Erfindung sieht vor, daß die dem Walzenspalt nähere, zweite Umlenkwalze des Transportbandabschnittes einen kleineren Durchmesser aufweist als die erste Umlenkwalze des Transportbandabschnittes. Der größere Durchmesser der ersten Umlenkwalze führt dazu, daß die Vliesbahn sanfter umgelenkt wird, während die zweite Umlenkwalze durchaus einen kleineren Durchmesser aufweisen kann, weil die Vliesbahn von ihr nicht mehr umgelenkt wird und weil die Vliesbahn bei einem kleineren Durchmesser dieser Umlenkwalze näher an den Walzenspalt herangeführt werden kann.

Der Neigungswinkel des tangential an eine Kalanderwalze herangeführten Transportbandabschnittes beträgt relativ zur Horizontalen ca. 30 - 50°. Auch diese Maßnahme dient dazu, den Umlenkwinkel für die Vliesbahn zu verringern.

Es kann vorgesehen sein, daß die erste und/oder zweite Umlenkwalze des Transportbandabschnittes aus einer Siebwalze besteht. Die Verwendung von Siebwalzen als Umlenkwalzen verhindert, daß sich Luftkeile zwischen der Umlenkwalze und dem Transportband bilden können, die die Vliesbahnstruktur auf dem Transportband stören könnten.

Die erste Umlenkwalze des Transportbandabschnittes kann als Siebwalze zumindest im Umlenkbereich des Transportbandes unter Unterdruck stehen, so daß die Umlenkung der Vliesbahn auf dem Transportband permanent unter Unterdruck erfolgen kann.

Die zweite Umlenkwalze des Transportbandabschnittes kann ebenfalls aus einer Siebwalze bestehen, die zumindest teilweise ggf. auch unter Überdruck stehen kann. Auf diese Weise kann das Ablösen der Vliesbahn von dem Transportband und das Übertragen auf die Kalanderwalze unterstützt werden.

Bei einem Vlieskalander mit drei Kalanderwalzen kann die Vliesbahn an die obere oder an die mittlere Kalanderwalze tangential herangeführt sein. Wird die Vliesbahn an die mittlere Kalanderwalze herangeführt, ist die Drehrichtung der Kalanderwalzen entgegengesetzt und die Vliesbahn läuft in den unteren Walzenspalt zwischen der mittleren und der unteren Kalanderwalze ein.

Vor dem Einlauf in den Walzenspalt kann auf der Vliesbahn eine sich drehende Lochwalze aufliegen, die sich quer zu dem Transportband erstreckt und die zum Verdichten der Vliesbahn dient.

Die Umfangsgeschwindigkeit der Lochwalze entspricht dabei vorzugsweise der Vliesgeschwindigkeit auf dem Transportband.

Die Lochwalze kann auch besaugt sein, um das Entfernen der Luft aus der Vliesbahn zu erleichtern.

Bei einem besonders bevorzugten Ausführungsbeispiel ist die Lochwalze von einer sich über die Länge der Lochwalze erstreckenden Absaughaube umgeben, die den überwiegenden Teil des Umfangsfläche der Lochwalze umschließt, und lediglich den Kontaktbereich der Vliesbahn freiläßt. Eine derart besaugte Lochwalze ermöglicht ein besonders effektives Verdichten der Vliesbahn, ohne Luftverwirbelungen zu erzeugen.

Im folgenden werden unter Bezugnahme auf die Zeichnungen Ausführungsbeispiele der Erfindung näher erläutert.

Es zeigen:
- Fig. 1: den Einlaufbereich an einem Vlieskalander, und
- Fig. 2: den Einlaufbereich an einem Vlieskalander mit drei Kalanderwalzen.

Fig. 1 zeigt schematisch den Einlauf an einem Vlieskalander mit zwei Kalanderwalzen 4,6. Die Kalanderwalzen 4,6 sind vertikal übereinander gelagert und bilden zwischen sich einen Walzenspalt 8.

Eine Vliesbahn 12 wird über ein umlaufendes luftdurchlässiges Transportband 10 von einer Krempelanlage den Klanderwalzen 4,6 zugeführt. Die obere Kalanderwalze 4 weist einen größeren Durchmesser auf als die untere, als Prägewalze ausführbare Kalanderwalze 6. Die Vliesbahn wird mit einer hohen Transportgeschwindigkeit von ca. 150 m/min und mehr herangeführt, wobei selbst Vliese mit einem Flächengewicht von 12 g/m² eine Dicke von bis zu ca. 6 mm haben können. Da der Walzenspalt 8 im Verhältnis zur Dicke der Vliesbahn nur einen Bruchteil der Vliesbahndicke aufweist, muß aus der Vliesbahn, insbesondere bei der hohen Transportgeschwindigkeit, ein großes Luftvolumen abgeführt werden, um eine Zerstörung der Vliesbahnstruktur beim Einlauf in den Vlieskalander zu vermeiden.

Insbesondere erscheint es wesentlich, den Streckenabschnitt des Transportbandes in dem die überschüssige Luft vor dem Walzenspalt 8 entfernt werden kann, zu vergrößern, um eine ausreichende Luftabfuhr zu gewährleisten.

Die Vliesbahnführung ist dabei so gestaltet, daß das Transportband 10 bis an eine der Kalanderwalzen 4 herangeführt wird, wobei das Transportband 10 mit Hilfe von zwei Umlenkwalzen 14,16 zweifach umgelenkt wird. Der zwischen den beiden Umlenkwalzen 14,16 verlaufende Transportbandabschnitt 18 führt die Vliesbahn 12 tangential an die obere Kalanderwalze 4 heran, wobei durch ein Besaugen des Transportbandabschnittes 18 mit Hilfe eines Absaugkastens 24 die überschüssige Luft im Vorfeld des Kontaktes mit der Kalanderwalze 4 entfernt werden kann. Nachdem die Vliesbahn 12 die zweite Umlenkwalze 16 passiert hat, ist die unerwünschte Luft weitestgehend bereits aus der Vliesbahn 12 entfernt, so daß diese problemlos in den Walzenspalt 8 einlaufen kann. Je nach Zustellung der Umlenkwalze 16 kann dabei ein leichter Klemmpunkt zwischen der Umlenkwalze 16 und der Kalanderwalze 4 eingestellt werden.

Desweiteren ist ein weiterer Absaugkasten 22 in einem Transportbandabschnitt 20 der ersten Umlenkwalze 14 vorgelagert, wodurch einerseits die Haftung der Vliesbahn 12 auf dem Transportband 10 im Vorfeld der ersten Umlenkung erhöht wird und andererseits bereits ein Teil der überschüssigen Luft in der Vliesbahn 12 entfernt wird.

Die erste Umlenkwalze 14 kann auch als Siebwalze gestaltet sein und zusätzlich zumindest im Bereich der Umlenkung des Transportbandes 10 unter Unterdruck stehen. Auf diese Weise könnte der gesamte Einlaufbereich, beginnend vor der ersten Umlenkung, bis zur Übergabe der Vliesbahn 12 an die Kalanderwalze 4 zum Absaugen der überflüssigen Luft und zur Erhöhung der Haftung der Vliesbahn 12 auf dem Transportband verwendet werden.

Die zweite Umlenkwalze 16 kann ebenfalls als Siebwalze gestaltet sein, wobei der Bereich hinter dem Absaugkasten 24 unter Überdruck stehen könnte, um das Ablösen der Vliesbahn 12 von dem Transportband 10 zu unterstützen.

Die erste Umlenkwalze 14 kann im Vergleich zur zweiten Umlenkwalze 16 einen erheblich größeren Durchmesser aufweisen, um bei der hohen Bandgeschwindigkeit einen größeren Umlenkradius vorzusehen.

Der Transportbandabschnitt 18 kann auch unter einem definierten Anpreßdruck gegen die Kalanderwalze 4 gedrückt sein, um auf diese Weise das Entfernen der überschüssigen Luft zu unterstützen.

Fig. 2 zeigt ein weiteres Ausführungsbeispiel eines Vlieskalanders mit drei Kalanderwalzen 4,5,6. Die Kalanderwalzen 4,5,6 sind vertikal übereinander angeordnet, wobei die mittlere Kalanderwalze 6 einen kleineren Durchmesser aufweist als die weiteren Kalanderwalzen 4,5.

In der Fig. 2 ist zur Verfachung der Zeichnung kein Gehäuse dargestellt.

Die Fig. 2 zeigt zwei alternative Möglichkeiten, für das Heranführen des Transportbandes 10 an die Kalanderwalzen 4,5,6.

In der mit ausgezogenen Linien dargestellten Position des Transportbandes 10 entspricht die Drehrichtung der Walzen 4 und 6 dem Ausführungsbeispiel der Fig. 1. Die Vliesbahn 12 wird dabei in gleicher Weise wie in Fig. 1 dem Walzenspalt 8 zugeführt.

In der gestrichelten Darstellung des Transportbandes 10 wird die Vliesbahn 12 dagegen tangential an die Kalanderwalze 6 herangeführt, wobei das Transportband 10 unter einem Neigungswinkel zur Horizontalen von ca. 10 bis 20° verlaufen kann. Die Drehrichtung der Kalanderwalzen 4,5,6 ist entgegengesetzt zu der zuvor erläuterten Alternative, bei der die Vliesbahn 12 dem Walzenspalt 8 zugeführt wird. Auf diese Weise wird die Vliesbahn 12 in den Walzenspalt 9 zwischen die Kalanderwalzen 4 und 6 geführt.

Bei den Ausführungsbeispielen der Fign. 1 und 2 kann im Bereich des Transportbandabschnittes 20 oder wie in Fig. 2 dargestellt, vor diesem Transportabschnitt eine Lochwalze 25 angeordnet sein, die die auf dem Transportband aufliegende Vliesbahn 12 verdichtet, um den Anteil mittransportierter Luft in der Vliesbahn 12 zu reduzieren. Vorzugsweise ist die Lochwalze 25 mit einer Absaughaube 26 umgeben, die die Lochwalze 25 umfangsmäßig absaugt. Dabei ist lediglich der Kontaktbereich mit der Vliesbahn 12 von der Haube 26 nicht erfaßt. Die Abdichtung der Haube 26 gegen die Lochwalze 25 in Querrichtung zu dem Transportband 10 kann dabei mit Hilfe von Dichtlippen erfolgen.

## Patentansprüche

1. Vlieskalander mit mindestens zwei übereinander angeordneten Kalanderwalzen (4,5,6), die einen Walzenspalt (8) bilden, mit einem endlos umlaufenden Transportband (10), auf dem eine aus mindestens einem Flor bestehende Vliesbahn (12) dem Walzenspalt (8,9) zuführbar ist, wobei das Transportband (10) luftdurchlässig ist,
**dadurch gekennzeichnet,**
- **daß** das Transportband (10) im Bereich der Kalanderwalzen (4,5,6) über mindestens eine erste und eine zweite Umlenkwalze (14,16) unter Bildung eines ersten Transportbandabschnittes (18), der zwischen den Umlenkwalzen (14,16) an eine der Kalanderwalzen (4,5,6) tangential herangeführt ist, mindestens zweifach umgelenkt ist.

2. Vlieskalander nach Anspruch 1, **dadurch gekennzeichnet, daß** der erste Transportbandabschnitt (18) besaugt ist.

3. Vlieskalander nach einem der Ansprüche 1 oder 2, **dadurch gekennzeichnet, daß** vor jeder Umlenkwalze (14,16) ein Transportbandabschnitt (18,20) besaugt ist.

4. Vlieskalander nach Anspruch 1 bis 3, **dadurch gekennzeichnet, daß** der erste Transportbandabschnitt (18) zwischen den Umlenkwalzen in Anpassung an die Kontur der Kalanderwalze (4) ganz oder teilweise gekrümmt verläuft.

5. Vlieskalander nach einem der Ansprüche 1 bis 4, **dadurch gekennzeichnet, daß** die die Vliesbahn (12) übernehmende Kalanderwalze (4) einen größeren Durchmesser als die ihr gegenüberliegende Kalanderwalze (6) aufweist.

6. Vlieskalander nach einem der Ansprüche 1 bis 5, **dadurch gekennzeichnet, daß** die in Transportrichtung des Transportbandes (10) zweite Umlenkwalze (16) des Transportbandabschnittes (18) einen kleineren Durchmesser aufweist als die erste Umlenkwalze (14).

7. Vlieskalander nach einem der Ansprüche 1 bis 6, **dadurch gekennzeichnet, daß** der Neigungswinkel des tangential an die eine Kalanderwalze (4) herangeführten Transportbandabschnittes (18) relativ zur Horizontalen ca. 30 bis 50° beträgt.

8. Vlieskalander nach einem der Ansprüche 1 bis 7, **dadurch gekennzeichnet, daß** die erste und/oder zweite Umlenkwalze (14,16) des Transportbandabschnittes (18) aus einer Siebwalze besteht.

9. Vlieskalander nach einem der Ansprüche 1 bis 8, **dadurch gekennzeichnet, daß** die erste Umlenkwalze (14) des Transportbandabschnittes (18) aus einer Siebwalze besteht, die zumindest im Umlenkbereich des Transportbandes (10) unter Unterdruck steht.

10. Vlieskalander nach einem der Ansprüche 1 bis 9, **dadurch gekennzeichnet, daß** die zweite Umlenkwalze (16) des Transportbandabschnittes (18) aus einer Siebwalze besteht, die zumindest teilweise unter Überdruck steht.

11. Vlieskalander nach einem der Ansprüche 1 bis 10, **dadurch gekennzeichnet, daß** drei Kalanderwalzen (4,5,6) übereinander angeordnet sind und daß der Transportbandabschnitt (18) an die obere Kalanderwalze (4) tangential herangeführt ist.

12. Vlieskalander nach einem der Ansprüche 1 bis 10, **dadurch gekennzeichnet, daß** drei Kalanderwalzen (4,5,6) übereinander angeordnet sind und daß der Transportbandabschnitt (18) an die mittlere Kalanderwalze (6) tangential herangeführt ist.

13. Vlieskalander nach einem der Ansprüche 1 bis 12, **dadurch gekennzeichnet, daß** auf der auf dem Transportband (10) aufliegenden Vliesbahn (12) eine quer zum Transportband (10) verlaufende drehbare Lochwalze (25) zum Verdichten der Vliesbahn (12) einwirkt.

14. Vlieskalander nach Anspruch 13, **dadurch gekennzeichnet, daß** die Lochwalze (25) besaugt ist.

15. Vlieskalander nach einem der Ansprüche 13 oder 14, **dadurch gekennzeichnet, daß** die Lochwalze (25) eine Absaughaube (26) aufweist, die die Lochwalze (25) umfangsmäßig außer im Kontaktbereich der Lochwalze (25) mit der Vliesbahn (12) umschließt.

## Claims

1. A calander for non-woven material comprising at least two superposed calander rolls (4, 5, 6) forming a nip (8), and a continuous conveyor belt (10) on which a non-woven web (12) of at least one web may be transported to the nip (8, 9), the conveyor belt (10) being permeable to air,
**characterized in**
**that** the conveyor belt (10) is guided at least twice in the area of the calander rolls (4, 5, 6) by at least one first and one second divert roll (14, 16), forming a first conveyor belt section (18) tangentially guided between the divert rolls (14, 16) to one of the calander rolls (4, 5, 6).

2. The calander for non-woven material of claim 1, wherein the first conveyor belt section (18) is sucked.

3. The calander for non-woven material of one of claims 1 or 2, wherein a conveyor belt section (18, 20) before each divert roll (14, 16) is sucked.

4. The calander for non-woven material of claims 1 to 3, wherein, in adaptation to the contour of the calander roll (4), the first conveyor belt section (18) extends entirely or partly curved between the divert rolls.

5. The calander for non-woven material of one of claims 1 to 4, wherein the calander roll (4) taking over the non-woven web (12) has a larger diameter than the calander roll (6) opposite thereto.

6. The calander for non-woven material of one of claims 1 to 5, wherein the second divert roll (16) of the conveyor belt section (18) - seen in the conveying direction of the conveyor belt (10) - has a smaller diameter than the first divert roll (14).

7. The calander for non-woven material of one of claims 1 to 6, wherein the angle of inclination of the conveyor belt section (18) guided tangentially to said one calander roll (4) is about 30° to 50° with respect to the horizontal.

8. The calander for non-woven material of one of claims 1 to 7, wherein the first and/or the second divert roll (14, 16) of the transport belt section (18) is formed by a screen roll.

9. The calander for non-woven material of one of claims 1 to 8, wherein the first divert roll (14) of the conveyor belt section (18) is a screen roll that is under vacuum at least in the diverting area of the conveyor belt (10).

10. The calander for non-woven material of one of claims 1 to 9, wherein the second divert roll (16) of the conveyor belt section (18) is a screen roll that is at least partly under overpressure.

11. The calander for non-woven material of one of claims 1 to 10, wherein three calander rolls (4, 5, 6) are superposed and the transport belt section (18) is guided tangentially to the upper calander roll (4).

12. The calander for non-woven material of one of claims 1 to 10, wherein three calander rolls (4, 5, 6) are superposed and the transport belt section (18) is guided tangentially to the middle calander roll (4).

13. The calander for non-woven material of one of claims 1 to 12, wherein a rotatable perforated roll (25) extending transverse to the conveyor belt (10) acts on the non-woven web (12) on the conveyor belt (10) to compact the same.

14. The calander for non-woven material of claim 13, wherein the perforated roll (25) is sucked.

15. The calander for non-woven material of one of claims 13 or 14, wherein the perforated roll (25) comprises a suction hood (26) circumferentially enclosing the perforated roll (25) except for the contact area of the perforated roll (25) with the non-woven web (12).

## Revendications

1. Calandre à rouleaux comportant au moins deux rouleaux de calandre (4, 5, 6) disposés l'un sur l'autre, qui forment une fente de rouleaux (8), avec une bande transporteuse (10) sans fin rotative, sur laquelle une nappe de non-tissé (12) se composant d'au moins un voile est apte à être amenée à la fente de rouleaux (8, 9), la bande transporteuse (10) étant perméable à l'air, **caractérisée en ce que**
la bande transporteuse (10) est soumise au moins deux fois à un changement de direction, dans la zone des rouleaux de calandre (4, 5, 6), par au moins un premier et un second rouleau de renvoi (14,16) avec formation d'une première section de bande transporteuse (18) qui, entre les rouleaux de renvoi (14,16), est approchée tangentiellement à l'un des rouleaux de calandre (4, 5, 6).

2. Calandre à rouleaux selon la revendication 1, **caractérisée en ce que** la première section de bande transporteuse (18) est soumise à une aspiration.

3. Calandre à rouleaux selon l'une des revendications 1 ou 2, **caractérisée en ce qu'** une section de bande transporteuse (18, 20) est soumise à une aspiration avant chaque rouleau de renvoi (14, 16).

4. Calandre à rouleaux selon revendication 1 à 3, **caractérisée en ce que** la première section de bande transporteuse (18) s'étend entre les rouleaux de renvoi en étant recourbée totalement ou partiellement avec adaptation au contour du rouleau de calandre (4).

5. Calandre à rouleaux selon l'une des revendications 1 à 4, **caractérisée en ce que** le rouleau de calandre (4) recevant la nappe de non-tissé (12) présente un diamètre supérieur à celui du rouleau de calandre (6) qui lui est opposé.

6. Calandre à rouleaux selon l'une des revendications 1 à 5, **caractérisée en ce que** le deuxième rouleau de renvoi (16) de la section de bande transporteuse (18), dans le sens de transport de la bande transporteuse (10), présente un diamètre plus petit que celui du premier rouleau de renvoi (14).

7. Calandre à rouleaux selon l'une des revendications 1 à 6, **caractérisée en ce que** l'angle d'inclinaison de la section de bande transporteuse (18) approchée tangentiellement à l'un des rouleaux de calandre (4) est d'environ 30 à 50° par rapport à l'horizontale.

8. Calandre à rouleaux selon l'une des revendications 1 à 7, **caractérisée en ce que** le premier et/ ou le second rouleau de renvoi (14, 16) de la section de bande transporteuse (18) se compose d'un rouleau cribleur.

9. Calandre à rouleaux selon l'une des revendications 1 à 8, **caractérisée en ce que** le premier rouleau de renvoi (14) de la section de bande transporteuse (18) se compose d'un rouleau cribleur, qui est soumis à une dépression au moins dans la zone de changement de direction de la bande transporteuse (10).

10. Calandre à rouleaux selon l'une des revendications 1 à 9, **caractérisée en ce que** le deuxième rouleau de renvoi (16) de la section de bande transporteuse (18) se compose d'un rouleau cribleur qui se trouve soumis au moins partiellement à une surpression.

11. Calandre à rouleaux selon l'une des revendications 1 à 10, **caractérisée en ce que** trois rouleaux de calandre (4, 5, 6) sont disposés l'un sur l'autre et que la section de bande transporteuse (18) est approchée tangentiellement au rouleau de calandre supérieur (4).

12. Calandre à rouleaux selon l'une des revendications 1 à 10, **caractérisée en ce que** trois rouleaux de calandre (4, 5, 6) sont disposés l'un sur l'autre et que la section de bande transporteuse (18) est approchée tangentiellement au rouleau de calandre médian (6).

13. Calandre à rouleaux selon l'une des revendications 1 à 12, **caractérisée en ce qu'** un rouleau perforé (25) rotatif s'étendant transversalement à la bande transporteuse (10) agit sur la nappe de non-tissé (12) posée sur la bande transporteuse (10) pour le compactage de la nappe de non-tissé (12).

14. Calandre à rouleaux selon la revendication 13, **caractérisée en ce que** le rouleau perforé (25) est soumis à une aspiration.

15. Calandre à rouleaux selon l'une des revendications 13 ou 14, **caractérisée en ce que** le rouleau perforé (25) comporte un capot d'aspiration (26) qui entoure le rouleau perforé (25) suivant sa périphérie à l'exception de la zone de contact du rouleau perforé (25) avec la bande de non-tissé (12).
